# EUROPÄISCHE PATENTSCHRIFT

(11) **EP 2 940 218 B1**
(45) Veröffentlichungstag und Bekanntmachung des Hinweises auf die Patenterteilung: **20.06.2018**
(21) Anmeldenummer: 14166638.8
(22) Anmeldetag: 30.04.2014
(51) Int. Cl.: E02D 27/42

(54) **Offshore-Gründungsstruktur**
Offshore foundation structure
Structure de fondation offshore

(43) Veröffentlichungstag der Anmeldung: 04.11.2015
(73) Patentinhaber: Maritime Offshore Group GmbH, 28355 Bremen (DE)
(72) Erfinder: Reales Bertomeo, Emilio, 28355 Bremen (DE)
(74) Vertreter: Eisenführ Speiser

(56) Entgegenhaltungen:
- DE-U1-202012 002 730

## Beschreibung

Die Erfindung betrifft eine Offshore-Gründungstruktur mit einem Jacketabschnitt, welcher mehrere fachwerkartig miteinander verbundene Streben aufweist, und einer Aufnahme für einen Turmschaft, insbesondere für einen Turmschaft einer Windenergieanlage.

Derartige auf einer Jacket-Konstruktion beruhende Gründungstrukturen kommen insbesondere bei der Installation von Windenergieanlagen in Offshore-Regionen mit großer Gewässertiefe zum Einsatz und sind grundsätzlich z. B. aus der Druckschrift DE 20 2012 002 730 U1 bekannt. Die Jacket-Konstruktion weist gegenüber üblichen Monopile-Konstruktionen eine erhöhte Wasserdurchlässigkeit auf, sodass die von der Gewässerströmung verursachten Belastungen auf die Offshore-Gründungsstruktur reduziert sind.

Ferner hat sich bereits gezeigt, dass die Installation von Jacket-basierten Offshore-Gründungstrukturen wesentlich emissionsärmer durchgeführt werden kann. Jacket-Konstruktionen erlauben die Verankerung am Gewässergrund mit einer Mehrzahl von Rammpfählen. Das Eintreiben von mehreren kleinen Rammpfählen in den Gewässergrund kann dabei wesentlich emissionsärmer durchgeführt werden als das Eintreiben großer Monopile-Verankerungen.

Aufgrund ständig größer werdender Windenergieanlagen steigen ebenfalls die an die Offshore-Gründungsstrukturen gestellten Anforderungen bezüglich deren Tragfähigkeit. Ferner werden durch den Turm der Windenergieanlage ebenfalls erhebliche dynamische Kräfte in die Offshore-Gründungstruktur eingeleitet, welche diese gegenüber dem Gewässergrund abstützen muss. Um Windenergieanlagen in Offshore-Revieren mit hohen Windstärken einsetzen zu können, besteht ebenfalls regelmäßig ein Bedarf an Gründungsstrukturen mit erhöhter Tragfähigkeit.

Die der Erfindung zugrundeliegende Aufgabe ist folglich darin zu sehen, eine Offshore-Gründungstruktur anzugeben, welche gegenüber den bekannten Gründungsstrukturen eine erhöhte Tragfähigkeit aufweist, wobei die Erhöhung der Tragfähigkeit nicht zu einer Steigerung der Herstellungs-, Installations- oder Wartungskosten führt.

Die Aufgabe wird durch eine Offshore-Gründungstruktur der eingangs genannten Art gelöst, wobei die Aufnahme für den Turmschaft zumindest teilweise innerhalb des Jacketabschnitts angeordnet ist.

Die Erfindung macht sich die Erkenntnis zunutze, dass es durch die Anordnung der Aufnahme innerhalb des Jacketabschnitts zu einer direkten Krafteinleitung von der Aufnahme in die einzelnen Streben des Jacketabschnitts kommt. Die homogene Verteilung der abzustützenden Kräfte wird folglich unmittelbar umgesetzt. Durch die Anordnung der Aufnahme für den Turmschaft innerhalb des Jacketabschnitts kann somit auf eine überraschend einfache Art und Weise die Tragfähigkeit der Offshore-Gründungstruktur erhöht werden, ohne dass es gleichzeitig zu einer Steigerung der Herstellungs-, Installations- oder Wartungskosten kommt.

In einer ersten bevorzugten Ausführungsform der erfindungsgemäßen Offshore-Gründungstruktur ist die Aufnahme dazu eingerichtet, dass der Turmschaft zumindest teilweise innerhalb des Jacketabschnitts anordenbar ist. Dies kann insbesondere dadurch realisiert werden, dass die Aufnahme eine Ausnehmung aufweist, welche sich zumindest teilweise in den Jacketabschnitt hinein erstreckt.

In einer zweiten bevorzugten Ausführungsform der Offshore-Gründungstruktur umfasst die Aufnahme eine Ausnehmung, welche sich entlang einer im Wesentlichen vertikalen Längsachse erstreckt. Vorzugsweise ist die sich entlang der Längsachse erstreckende Ausnehmung zylindrisch ausgebildet. Die Ausnehmung ist entlang ihrer Längsachse zumindest zu 25%, 50% oder 75% innerhalb des Jacketabschnitts angeordnet. Umso weiter die Ausnehmung der Aufnahme in den Jacketabschnitt der Gründungsstruktur hineinragt, desto direkter und vorteilhafter ist die Kraftübertragung an die einzelnen Streben des Jacketabschnitts. Eine Steigerung der Tragfähigkeit der Gründungsstruktur kann bereits dann erreicht werden, wenn die Ausnehmung entlang ihrer Längsachse zu etwa 25% innerhalb des Jacketabschnitts angeordnet ist. Die Tragfähigkeit der Gründungsstruktur kann weiter gesteigert werden, etwa durch die Anordnung der Ausnehmung zu etwa 50% oder zu etwa 75% innerhalb des Jacketabschnitts.

Die erfindungsgemäße Offshore-Gründungstruktur wird ferner dadurch vorteilhaft weitergebildet, dass die Aufnahme vollständig innerhalb des Jacketabschnitts angeordnet ist. Eine derartige vollständige Anordnung der Aufnahme innerhalb des Jacketabschnitts erlaubt die unmittelbare Verteilung der Gesamtheit der abzustützenden Kräfte auf die einzelnen Streben des Jacketabschnitts. Folglich kann durch die vollständige Anordnung der Aufnahme innerhalb des Jacketabschnitts die Tragfähigkeit der Gründungsstruktur maximiert werden.

In einer weiteren bevorzugten Ausführungsform der Offshore-Gründungstruktur ist auf dem Jacketabschnitt und/oder der Aufnahme eine Service-Plattform angeordnet. Die Service-Plattform kann beispielsweise bei Wartungsarbeiten an der Windenergieanlage genutzt werden. Die Service-Plattform ist dabei derart ausgebildet, dass eine im Wesentlichen vertikal ausgerichtete Zugangsleiter an der Service-Plattform befestigt werden kann. Die Zugangsleiter ist dabei vorzugsweise über Stabilisierungsstreben mit dem Jacketabschnitt der Gründungsstruktur verbunden und erstreckt sich von der Service-Plattform bis in etwa zur Wasseroberfläche des jeweiligen Gewässers. Die Service-Plattform kann ferner ein umlaufendes Geländer aufweisen, sodass die Sicherheit bei der Nutzung der Service-Plattform erhöht ist. Es ist ferner bevorzugt, dass die Service-Plattform eine innenliegende Zutrittsöffnung aufweist, über welche die Service-Plattform mittels der Zugangsleiter betreten werden kann.

Ferner ist eine Offshore-Gründungstruktur bevorzugt, bei welcher die Aufnahme und/oder der Jacketabschnitt an einem kopfseitigen Ende mit einer Verbindungsplatte verbunden ist. Die Verbindungsplatte verbindet die Service-Plattform mit dem Jacketabschnitt und/oder der Aufnahme. Vorzugsweise weist die Verbindungsplatte eine kreisförmige Ausnehmung auf, deren Durchmesser mindestens dem Durchmesser des aufzunehmenden Turmschaftes entspricht. Durch die Verbindungsplatte wird die Montage der Service-Plattform erheblich vereinfacht. Ferner kann an der Verbindungsplatte im Bereich der kreisförmigen Ausnehmung ein Verbindungsring angeordnet sein, durch welchen der Turmschaft in die Aufnahme der Gründungsstruktur einführbar ist.

In einer weiteren bevorzugten Ausführungsform der Offshore-Gründungstruktur umfasst die Aufnahme eine zylindrische Ausnehmung und der Jacketabschnitt weist mehrere, insbesondere drei, vier, fünf, sechs, sieben oder acht im Wesentlichen vertikal ausgerichtete Außenstreben auf. Die Außenstreben sind dabei vorzugsweise entlang einer im Wesentlichen horizontalen Kreisbahn angeordnet, wobei der Quotient aus dem Durchmesser der Ausnehmung und dem Durchmesser der Kreisbahn größer ist als 0,5, vorzugsweise größer ist als 0,6. Durch das Verhältnis von Ausnehmungsdurchmesser und Kreisbahndurchmesser lässt sich eine Kennzahl angeben, welche die horizontale Ausbreitung des Jacketabschnitts im Verhältnis zum Turmdurchmesser beschreibt. Umso größer diese Kennzahl ist, desto schlanker ist der Jacketabschnitt. Diese Kennzahl hat folglich ebenfalls einen Einfluss auf den von der Gründungsstruktur hervorgerufenen Strömungswiderstand für das Wasser. Durch die Verwendung von geeigneten Streben innerhalb des Jacketabschnitts können somit die von der Gewässerströmung auf die Gründungsstruktur wirkenden Kräfte reduziert werden.

Die Offshore-Gründungstruktur wird ferner dadurch vorteilhaft weitergebildet, dass der Jacketabschnitt mehrere, insbesondere drei, vier, fünf, sechs, sieben oder acht Außenstreben aufweist, welche gegenüber einer Vertikalen in einem Bereich von 5 Grad bis 30 Grad geneigt sind. Vorzugsweise sind die Außenstreben in einem Bereich von 5 Grad bis 15 Grad gegenüber der Vertikalen geneigt. Durch die dadurch entstehende kegelförmige Grundstruktur des Jacketabschnitts wird die Tragfähigkeit der Gründungsstruktur weiter erhöht. Durch die sich nach außen abspreizenden Außenstreben kommt es ebenfalls zu einer Vergrößerung des Abstands zweier benachbarter fußseitiger Außenstrebenenden, sodass die Verankerung der Gründungsstruktur am Gewässergrund aufgrund des größeren zur Verfügung stehenden Platzes vereinfacht wird.

In einer weiteren bevorzugten Ausführungsform der Offshore-Gründungstruktur sind jeweils zwei benachbarte Außenstreben mittels mindestens einer Kreuzverstrebung verbunden. Vorzugsweise handelt es sich bei den Kreuzverstrebungen um vorgefertigte Strebensegmente, welche vier X-förmig zueinander angeordnete Schenkel aufweisen, welche direkt oder mittels eines Mittelknotenstückes miteinander verbunden sind. Durch die Verwendung von Kreuzverstrebungen können die in die Außenstreben eingeleiteten Kräfte an verschiedenen Stellen des Jacketabschnitts verteilt werden, sodass aufgrund der erzeugten homogeneren Kraftverteilung die Tragfähigkeit der Gründungsstruktur erhöht ist. Vorzugsweise sind jeweils zwischen benachbarten Außenstreben zwei, drei, vier oder mehrere Kreuzverstrebungen angeordnet. Es ist ferner bevorzugt, dass mehrere Kreuzverstrebungen des Jacketabschnitts in einer im Wesentlichen horizontalen Ebene angeordnet sind.

Die der Erfindung zugrunde liegende Aufgabe wird ferner durch eine Offshore-Gründungstruktur der eingangs genannten Art gelöst, wobei der Jacketabschnitt mehrere, insbesondere drei, vier, fünf, sechs, sieben oder acht Außenstreben, vorzugsweise im Wesentlichen vertikal ausgerichtete Außenstreben aufweist, und wobei jeweils zwei benachbarte Außenstreben mittels mindestens einem gebogenen Strebenelement verbunden sind. Durch eine derartige Verstrebung von benachbarten Außenstreben werden die Herstellungskosten der Gründungsstruktur, insbesondere des Jacketabschnitts beträchtlich reduziert.

Die erfindungsgemäße Offshore-Gründungstruktur wird dadurch vorteilhaft weitergebildet, dass das gebogene Strebenelement ein oder mehrere gebogene Strebenabschnitte und ein oder mehrere gerade Strebenabschnitte aufweist, wobei diese in abwechselnder Reihenfolge angeordnet sind. Insbesondere weist das Strebenelement eine aus gebogenen Strebenabschnitten und geraden Strebenabschnitten ausgebildete gleichmäßige Mäanderform auf.

In einer weiteren bevorzugten Ausführungsform der erfindungsgemäßen Offshore-Gründungstruktur ist das gebogene Strebenelement an einem ersten gebogenen Strebenabschnitt mittels einer ersten Befestigungsplatte mit der ersten Außenstrebe von zwei benachbarten Außenstreben verbunden und an einem zweiten gebogenen Strebenabschnitt mittels einer zweiten Befestigungsplatte mit der zweiten Außenstrebe von zwei benachbarten Außenstreben verbunden. Insbesondere sind die Befestigungsplatten mit dem gebogenen Strebenelement und den Außenstreben verschweißt. Ferner ist es besonders bevorzugt, dass das gebogene Strebenelement mittels mehrerer Befestigungsplatten an mehreren gebogenen Strebenabschnitten mit der ersten Außenstrebe verbunden ist und mittels mehrerer Befestigungsplatten an mehreren gebogenen Strebenabschnitten mit der zweiten Außenstrebe verbunden ist. Eine derartige Verbindung zwischen benachbarten Außenstreben ermöglicht eine Vereinfachung des Herstellungsprozesses der Gründungsstruktur, insbesondere des Jacketabschnitts, da die Befestigungsplatten auf einfache Art und Weise, z.B. durch thermische, urformende oder spanende Fertigungsverfahren, an die Kontur des gebogenen Strebenelements und der Außenstreben angepasst werden können und somit ein kosten- und zeitintensives Bearbeiten und Anpassen der einzelnen Verbindungsstreben zwischen den Außenstreben entfällt. Ferner ist auch die Herstellung der gebogenen Strebenelemente kostengünstig realisierbar. Die Krümmung von Großrohren ist kein technisches Problem, da Zulieferbetriebe aus der Stahlrohrindustrie diese Rohrabschnitte in Massen auf Maß anfertigen und liefern können. Die mit der Krümmung oder Biegung von Rohrabschnitten verbundenen Kosten sind wesentlich geringer als die Kosten für die Herstellung komplexer Rohrknoten. Auch die vorgeschriebene regelmäßige Überprüfung der Schweißnähte auf Rissbildungen und Korrosion wird durch eine derartige Verstrebung von benachbarten Außenstreben vereinfacht. Die Schweißnähte sind leicht erreichbar und können schneller geprüft werden, da die Prüfwerkzeuge entlang einer geraden oder lediglich leicht gekrümmten Linie zu führen sind. Eine Automatisierung dieser Prüfung durch Roboter an den Unterwasserteilen der Fundamente ist somit realisierbar, was zu erheblichen Kosteneinsparungen bei der Wartung der Gründungsstruktur führt. Derartige Verbindungen zweier benachbarter Außenstreben sind unabhängig von der Geometrie, Anordnung und Anzahl der Außenstreben realisierbar. Auch bei Gründungsstrukturen, bei denen die Außenstreben in Bezug auf eine Vertikale leicht geneigt sind, z.B. um eine höhere Standfestigkeit zu erreichen, wie sie bei größeren Wassertiefen notwendig sein kann, kann diese Art der Verstrebung eingesetzt werden, da auch hier diese Verstrebungsart wirtschaftliche Vorteile bringt.

Ferner wird die erfindungsgemäße Offshore-Gründungstruktur dadurch vorteilhaft weitergebildet, dass jede Außenstrebe mittels einer Querstrebe mit der Aufnahme verbunden ist, wobei die Querstrebe gegenüber einer Vertikalen in einem Bereich von 30 Grad bis 60 Grad, vorzugsweise 45 Grad geneigt ist. Diese Querstreben geben vor allem die Gewichtskraftkomponente, welche von dem Turmschaft auf die Aufnahme übertragen wird, an die Außenstreben weiter. Alternativ sind die Querstreben an einem Abschlussring aus Rohren befestigt, welcher an das obere Ende der Außenstreben montiert ist.

Ferner ist eine Offshore-Gründungstruktur bevorzugt, bei welcher jede Außenstrebe mittels einer Horizontalstrebe mit der Aufnahme verbunden ist. Die Horizontalstreben verlaufen vorzugsweise strahlenförmig von der Aufnahme nach außen in Richtung der Außenstreben oder zu dem Abschlussring. Diese Streben leiten die horizontal verlaufenen Kraftkomponenten von der Aufnahme an die Außenstreben weiter. Die einzelnen Querstreben, Horizontalstreben und die Bewandung der Aufnahme bilden somit Dreiecke aus, welche eine stabile Abstützung des Turmschaftes sicherstellen.

Die erfindungsgemäße Offshore-Gründungstruktur wird ferner dadurch vorteilhaft weitergebildet, dass der Jacketabschnitt mehrere, insbesondere zwei, drei, vier, fünf, sechs, sieben oder acht vorzugsweise vorgefertigte und zueinander koaxial ausgerichtete Ringstrukturen aufweist, welche jeweils in zueinander parallelen im Wesentlichen horizontalen Ebenen angeordnet sind. Die Ringstrukturen unterstützen ebenfalls die homogene Kraftverteilung und erhöhen somit die Tragfähigkeit der Gründungsstruktur. Im Falle von vorgefertigten Ringstrukturen werden auf diese Ringstrukturen im Wesentlichen vertikal verlaufende Strebenelemente aufgesetzt, wobei eine Außenstrebe des Jacketabschnitts eine Vielzahl von im Wesentlichen vertikal verlaufenden Strebensegmenten aufweisen kann.

In einer weiteren bevorzugten Ausführungsform der erfindungsgemäßen Offshore-Gründungstruktur laufen mindestens eine, vorzugsweise zwei oder mehrere Ringstrukturen um die Aufnahme um und sind stützend mit dieser verbunden. Die von dem Turmschaft in die Aufnahme eingeleiteten Kräfte können somit homogen an den Jacketabschnitt der Gründungsstruktur übergeben werden. Weist die Gründungsstruktur zwei oder mehrere stützend mit der Aufnahme verbundene Ringstrukturen auf, so kommt es in zusätzlichen Ebenen zu einer weiteren Homogenisierung der Kraftverteilung.

Die erfindungsgemäße Offshore-Gründungstruktur wird ferner dadurch vorteilhaft weitergebildet, dass mindestens eine um die Aufnahme umlaufende Ringstruktur mittels einer im Wesentlichen horizontal ausgerichteten Stützplatte mit der Aufnahme verbunden ist. Die Außenkontur der Stützplatte entspricht dabei vorzugsweise im Wesentlichen der Innenkontur der Ringstruktur. Ferner ist es bevorzugt, dass die Stützplatte eine Ausnehmung aufweist, deren Kontur im Wesentlichen der Außenkontur der Aufnahme entspricht. Die Stützplatte stellt den Kraftleitweg von der Aufnahme zur Ringstruktur dar. Durch die Verwendung einer Plattenstruktur ist gewährleistet, dass die Kräfte gleichmäßig auf die Ringstruktur übertragen werden. Die Tragfähigkeit der Gründungsstruktur wird somit weiter erhöht.

In einer weiteren bevorzugten Ausführungsform der Offshore-Gründungstruktur sind fußseitig an dem Jacketabschnitt mehrere, insbesondere drei, vier, fünf, sechs, sieben oder acht im Wesentlichen vertikal ausgerichtete Rammpfähle zum Eintreiben in den Gewässergrund angeordnet. Vorzugsweise weisen die Außenstreben des Jacketabschnitts der Gründungsstruktur einen größeren Durchmesser auf als die Rammpfähle. Somit kann eine Versiegelung der Rammpfähle mittels Beton (Vergrouten) im Inneren der Außenstreben durchgeführt werden. Aus diesem Grunde werden die Zuführungsleitungen für den Beton, die sogenannten Grout-Leitungen, im Inneren der Außenstreben zu den Verbindungsstellen zwischen Rammpfählen und Außenstreben geführt. Somit kann eine externe Führung der Grout-Leitungen verhindert werden. Die Grout-Leitungen werden vor dem Einfluss der Wasserumgebung geschützt und sind nicht nur während der Bauphase, sondern auch bei Sanierungsmaßnahmen verwendbar, z.B. wenn rissig gewordene Betonversiegelungen durch erneute Grout-Injektionen ausgebessert werden müssen. Dies führt zu einer vereinfachten und schnelleren Installation und Wartung der Gründungsstruktur. Die Grout-Leitungen können auch nach vielen Jahren zur Instandhaltung oder Instandsetzung der Gründungsstruktur verwendet werden, da die Grout-Leitungen durch den Schutz der Außenstreben eine erheblich gesteigerte Lebensdauer aufweisen.

Ferner ist eine Offshore-Gründungstruktur bevorzugt, bei welcher der Jacketabschnitt eine Mehrzahl von längsnahtgeschweißten oder spiralnahtgeschweißten Rohren aufweist.

Weitere Merkmale und Vorteile der Erfindung ergeben sich aus der nachfolgenden Beschreibung bevorzugter Ausführungsformen, unter Bezugnahme auf Zeichnungen. Es zeigen:
- Fig. 1: eine Ausführungsform der erfindungsgemäßen Offshore-Gründungsstruktur;
- Fig. 2: die Ausführungsform der erfindungsgemäßen Offshore-Gründungsstruktur aus Fig. 1 ohne Service-Plattform;
- Fig. 3: eine weitere Ausführungsform der erfindungsgemäßen OffshoreGründungsstruktur;
- Fig. 4: eine weitere Ausführungsform der erfindungsgemäßen OffshoreGründungsstruktur;
- Fig. 5: die Ausführungsform der erfindungsgemäßen Offshore-Gründungsstruktur aus Fig. 4 in einer Seitenansicht;
- Fig. 6: die Ausführungsform der erfindungsgemäßen Offshore-Gründungsstruktur aus Fig. 4 und Fig. 5 in einer Draufsicht;
- Fig. 7: eine weitere Ausführungsform der erfindungsgemäßen OffshoreGründungsstruktur; und
- Fig. 8: einen Detailausschnitt der Ausführungsform der erfindungsgemäßen Offshore-Gründungsstruktur aus Fig. 7.

Gemäß Fig. 1 weist die erfindungsgemäße Offshore-Gründungsstruktur 1 einen Jacketabschnitt 2 auf, welcher mehrere fachwerkartig miteinander verbundene Streben umfasst. Innerhalb des Jacketabschnitts 2 der Offshore-Gründungsstruktur 1 ist eine Aufnahme 4 für einen Turmschaft 6 einer Windenergieanlage angeordnet. Die Aufnahme 4 weist eine Ausnehmung (verdeckt) auf, welche sich entlang einer im Wesentlichen vertikalen Längsachse 8 erstreckt und zylindrisch ausgebildet ist. Die Ausnehmung der Aufnahme 4 ermöglicht es, dass der Turmschaft 6 teilweise innerhalb des Jacketabschnitts 2 angeordnet ist.

Auf dem Jacketabschnitt 2 ist eine Service-Plattform 10 angeordnet. Die Service-Plattform 10 weist eine kreisförmige Ausnehmung 12 auf, durch welche sich der Turmschaft 6 erstreckt. Ferner ist an den außenseitigen Kanten der Service-Plattform 10 ein Geländer 14 befestigt, welches vollständig um die Service-Plattform 10 umläuft. Außerdem weist die Service-Plattform 10 eine Zugangsöffnung 16 auf, an welcher eine Zugangsleiter 18 befestigt ist. Die Zugangsleiter 18 ist über Stabilisierungsstreben 20 mit Streben des Jacketabschnitts 2 verbunden.

Der Jacketabschnitt 2 weist sechs zueinander parallel verlaufende und im Wesentlichen vertikal ausgerichtete Außenstreben 22a, 22b, 22c, 22d, 22e, 22f auf. Ferner weist der Jacketabschnitt 2 fünf vorgefertigte und zueinander koaxial ausgerichtete Ringstrukturen 24a, 24b, 24c, 24d, 24e auf, welche jeweils in zueinander parallelen im Wesentlichen horizontalen Ebenen angeordnet sind. Zwei Ringstrukturen 24a, 24b laufen um die Aufnahme 4 herum und sind stützend mit dieser verbunden. Die Streben des Jacketabschnitts 2 sind teilweise als Längsnaht geschweißte oder spiralgeschweißte Rohre ausgebildet. Fußseitig an dem Jacketabschnitt 2 sind sechs im Wesentlichen vertikal ausgerichtete Rammpfähle 26a, 26b, 26c, 26d, 26e, 26f zum Eintreiben in den Gewässergrund angeordnet.

Fig. 2 zeigt die Offshore-Gründungsstruktur 1 aus Fig. 1 ohne Service-Plattform und Zugangsleiter. Die Aufnahme 4 sowie der Jacketabschnitt 2 sind an einem kopfseitigen Ende mit einer Verbindungsplatte 28 verbunden, welche die Service-Plattform (nicht dargestellt) mit dem Jacketabschnitt 2 und der Aufnahme 4 verbindet. Die Verbindungsplatte 28 weist eine kreisförmige Ausnehmung 30 auf, deren Durchmesser im Wesentlichen dem Durchmesser des aufzunehmenden Turmschaftes (nicht dargestellt) entspricht. Im Bereich der Ausnehmung 30 der Verbindungsplatte 28 ist ferner ein Verbindungsring 32 angeordnet, welcher eine Verbindung zwischen der Verbindungsplatte 28 und dem Turmschaft herstellt.

Fig. 3 zeigt eine weitere Ausführungsform der erfindungsgemäßen Offshore-Gründungsstruktur 1. Die dargestellte Ausführungsform unterscheidet sich von der Ausführungsform aus Fig. 1 und Fig. 2 durch die Konstruktion des Jacketabschnitts 2 und der Aufnahme 4. Auch in dieser Ausführungsform ist die Aufnahme 4 vollständig innerhalb des Jacketabschnitts 2 angeordnet und weist eine Ausnehmung auf, um einen Turmschaft 6 einer Windenergieanlage aufzunehmen.

Die Aufnahme 4 ist über zwei Stützplatten 34a, 34b (Stützplatte 34a verdeckt) mit den Ringstrukturen 24a, 24b (Ringstruktur 24a verdeckt) verbunden. Die Außenkontur der Stützplatte 34a entspricht im Wesentlichen der Innenkontur der Ringstruktur 24a. Die Außenkontur der Stützplatte 34b entspricht im Wesentlichen der Innenkontur der Ringstruktur 24b. Ferner weisen die Stützplatten 34a, 34b Ausnehmungen 38a, 38b auf, deren Konturen im Wesentlichen der Außenkontur der Aufnahme 4 entsprechen.

Benachbarte Außenstreben 22a, 22b, 22c, 22d, 22e, 22f sind jeweils mit zwei Kreuzverstrebungen 36 miteinander verbunden. Die Offshore-Gründungsstruktur 1 weist insgesamt zwölf Kreuzverstrebungen 36 auf, von denen jeweils sechs Kreuzverstrebungen 36 in einer gemeinsamen im Wesentlichen horizontalen Ebene angeordnet sind. Ferner weist der Jacketabschnitt 2 eine weitere untere Ringstruktur 24c auf, welche koaxial zu den Ringstrukturen 24a, 24b ausgerichtet und genau wie die Ringstrukturen 24a, 24b in einer im Wesentlichen horizontalen Ebene angeordnet ist.

Fig. 4 zeigt eine weitere Ausführungsform der erfindungsgemäßen Offshore-Gründungsstruktur 1. Die Aufnahme 4 ist vollständig innerhalb des Jacketabschnitts 2 angeordnet. Die Aufnahme 4 weist eine zylindrische Ausnehmung auf, welche sich entlang einer im Wesentlichen vertikalen Längsachse 8 erstreckt. Die Aufnahme ist mittels horizontaler Stützplatten 34a, 34b mit den im Wesentlichen horizontal ausgerichteten und koaxial zueinander angeordneten Ringstrukturen 24a, 24b des Jacketabschnitts 2 verbunden. Die Außenkontur der Stützplatte 34a entspricht im Wesentlichen der Innenkontur der Ringstruktur 24a. Die Außenkontur der Stützplatte 34b entspricht im Wesentlichen der Innenkontur der Ringstruktur 24b. Die horizontalen Stützplatten 34a, 34b weisen ferner Ausnehmungen 38a, 38b auf, deren Konturen im Wesentlichen der Außenkontur der Aufnahme 4 entsprechen. Ferner ist die Aufnahme 4 durch sechs im Wesentlichen vertikal ausgerichtete Stützplatten 40a, 40b, 40c, 40d, 40e, 40f mit den Außenstreben 22a, 22b, 22c, 22d, 22e, 22f des Jacketabschnitts 2 verbunden.

Fig. 5 zeigt die Ausführungsform der erfindungsgemäßen Offshore-Gründungsstruktur 1 aus Fig. 4 in einer Seitenansicht. Die Seitenansicht zeigt, dass die Außenstreben 22a, 22b, 22c, 22d, 22e, 22f des Jacketabschnitts 2 im Wesentlichen parallel zueinander angeordnet und im Wesentlichen vertikal ausgerichtet sind. Die Ringstrukturen 24a, 24b, 24c, 24d, 24e sind koaxial zueinander ausgerichtet und sind jeweils in zueinander parallelen, im Wesentlichen horizontalen Ebenen angeordnet.

Fig. 6 zeigt eine Draufsicht der Ausführungsform der erfindungsgemäßen Offshore-Gründungsstruktur 1 aus Fig. 4 und Fig. 5. Die Aufnahme 4 hat einen Grundkörper und umfasst eine zylindrische Ausnehmung (gemäß einer bevorzugten Ausgestaltung sind) und die sechs im Wesentlichen vertikal ausgerichteten Außenstreben 22a, 22b, 22c, 22d, 22e, 22f des Jacketabschnitts entlang einer im Wesentlichen horizontalen Kreisbahn 42 angeordnet. Der Quotient aus dem Durchmesser der zylindrischen Ausnehmung der Aufnahme 4 und dem Durchmesser der Kreisbahn ist > 0,5, vorzugsweise > 0,6. Das Verhältnis von Ausnehmungsdurchmesser zu Kreisbahndurchmesser beschreibt die horizontale Erstreckung des Jacketabschnitts gegenüber der Ausnehmung in der Aufnahme 4 bzw. dem Durchmesser des Turms der Windenergieanlage. Umso größer das Verhältnis von Ausnehmungsdurchmesser zu Kreisbahndurchmesser ist, desto schlanker ist der Jacketabschnitt in Bezug auf den Turm der Windenergieanlage bzw. der Ausnehmung der Aufnahme 4 ausgebildet. Der Grundkörper der Aufnahme 4 kann z. B. ein Stahl-Zylinder sein.

Fig. 7 zeigt eine weitere erfindungsgemäße Offshore-Gründungstruktur 1, bei welcher die Aufnahme 4 für den Turmschaft vollständig innerhalb des Jacketabschnitts 2 angeordnet ist. Die Aufnahme 4 weist eine Ausnehmung auf, welche sich entlang der im Wesentlichen vertikalen Längsachse 8 erstreckt und zylindrisch ausgebildet ist. Die Ausnehmung ist derart dimensioniert und angeordnet, dass der Turmschaft 6 teilweise innerhalb des Jacketabschnitts 2 angeordnet ist.

Die Aufnahme 4 ist über sechs Querstreben sowie sechs Horizontalstreben mit den Außenstreben 22a, 22b, 22c, 22d, 22e, 22f des Jacketabschnitts 2 verbunden. Benachbarte Außenstreben 22a, 22b, 22c, 22d, 22e, 22f sind über gebogene Strebenelemente 44 miteinander verbunden. Die gebogenen Strebenelemente 44 weisen sowohl gebogene Strebenabschnitte 46 als auch gerade Strebenabschnitte 48 auf. Die gebogenen Strebenabschnitte 46 und die geraden Strebenabschnitte 48 eines gebogenen Strebenelements 44 sind in abwechselnder Reihenfolge angeordnet, sodass ein gebogenes Strebenelement 44 eine im Wesentlichen gleichmäßige Mäanderform aufweist. In dem Bereich der gebogenen Strebenabschnitte 46 sind die gebogenen Strebenelemente 44 mittels Befestigungsplatten 50 mit den Außenstreben 22a, 22b, 22c, 22d, 22e, 22f verbunden. Die dargestellte Ausführungsform weist insgesamt sechs gebogene Strebenelemente 44 auf, welche die benachbarten Außenstreben 22a, 22b, 22c, 22d, 22e, 22f miteinander verbinden. Die gebogenen Strebenelemente 44 weisen jeweils vier gerade Strebenabschnitte 48 sowie sechs gebogene Strebenabschnitte 46 auf. Jeweils ein gebogener Strebenabschnitt 46 ist dabei am fussseitigen Ende und am kopfseitigen Ende des gebogenen Strebenelements 44 angeordnet.

Die Rammpfähle 26a, 26b, 26c, 26d, 26e, 26f weisen einen geringeren Durchmesser als die Außenstreben 22a, 22b, 22c, 22d, 22e, 22f auf. In dem Bereich, in welchem sich Rammpfähle 26a, 26b, 26c, 26d, 26e, 26f und Außenstreben 22a, 22b, 22c, 22d, 22e, 22f überdecken bzw. überschneiden ist Grout-Material angeordnet, um eine Verbindung zwischen den Rammpfählen 26a, 26b, 26c, 26d, 26e, 26f und den Außenstreben 22a, 22b, 22c, 22d, 22e, 22f herzustellen. Innerhalb der Außenstreben 26a, 26b, 26c, 26d, 26e, 26f verlaufen Grout-Leitungen, mittels welcher Grout-Material in die Streben des Jacketabschnitt 2 einführbar ist.

Fig. 8 zeigt einen Detailausschnitt der Offshore-Gründungsstruktur 1 aus Fig. 7. Die zwischen der Aufnahme 4 und den Außenstreben 22a, 22b, 22c, 22d, 22e, 22f angeordneten Querstreben 52a, 52b, 52c, 52d, 52e, 52f weisen eine Neigung von etwa 45 Grad gegenüber einer Vertikalen auf. Die Querstreben 52a, 52b, 52c, 52d, 52e, 52f erstrecken sich strahlenförmig von der Aufnahme 4 in Richtung der Außenstreben 22a, 22b, 22c, 22d, 22e, 22f und sind entlang einer Kreisbahn äquidistant voneinander beabstandet angeordnet. Der Durchmesser der Querstreben 52a, 52b, 52c, 52d, 52e, 52f entspricht im Wesentlichen dem Durchmesser der Außenstreben 22a, 22b, 22c, 22d, 22e, 22f. Einen geringeren Durchmesser weisen die Horizontalstreben 54a, 54b, 54c, 54d, 54e, 54f auf, welche sich zwischen der Aufnahme und den Außenstreben 22a, 22b, 22c, 22d, 22e, 22f erstrecken. Die sechs Querstreben 52a, 52b, 52c, 52d, 52e, 52f bilden in Kombination mit den sechs Horizontalstreben 54a, 54b, 54c, 54d, 54e, 54f und der äußeren Mantelfläche der Aufnahme 4 sechs Dreiecke aus, durch welche sowohl eine vertikale Kraftkomponente als auch horizontale Kraftkomponenten von der Aufnahme 4 auf die Außenstreben 22a, 22b, 22c, 22d, 22e, 22f übertragen werden können.

Zwischen benachbarten Außenstreben 22a, 22b, 22c, 22d, 22e, 22f sind zusätzlich im Wesentlichen horizontal verlaufende Verbindungsstreben angeordnet, welche in Kombination mit den Außenstreben 22a, 22b, 22c, 22d, 22e, 22f eine im Wesentlichen horizontale Ringstruktur ausbilden. Am kopfseitigen Ende der Aufnahme 4 ist ferner ein Verbindungsring 32 angeordnet, welcher eine Verbindung zwischen der Aufnahme 4 und einem Turmschaft herstellen kann.

### Bezugsziffern

- 1: Offshore-Gründungsstruktur
- 2: Jacketabschnitt
- 4: Aufnahme
- 6: Turmschaft einer Windenergieanlage
- 8: vertikale Längsachse
- 10: Service-Plattform
- 12: Ausnehmung in der Service-Plattform
- 14: Geländer der Service-Plattform
- 16: Zugangsöffnung
- 18: Zugangsleiter
- 20: Stabilisierungsstreben
- 22a, 22b, 22c, 22d, 22e, 22f: Außenstreben
- 24a, 24b, 24c, 24d, 24e: Ringstrukturen
- 26a, 26b, 26c, 26d, 26e, 26f: Rammpfähle
- 28: Verbindungsplatte
- 30: Ausnehmung in der Verbindungsplatte
- 32: Verbindungsring
- 34a, 34b: horizontale Stützplatten
- 36: Kreuzverstrebungen
- 38a, 38b: Ausnehmungen in den Stützplatten
- 40a, 40b, 40c, 40d, 40e, 40f: vertikale Stützplatten
- 42: Kreisbahn
- 44: gebogene Strebenelemente
- 46: gebogene Strebenabschnitte
- 48: gerade Strebenabschnitte
- 50: Befestigungsplatten
- 52a, 52b, 52c, 52d, 52e, 52f: Querstreben
- 54a, 54b, 54c, 54d, 54e, 54f: Horizontalstreben

## Patentansprüche

1. Offshore-Gründungstruktur (1) mit
einem Jacketabschnitt (2), welcher mehrere fachwerkartig miteinander verbundene Streben aufweist, und
einer Aufnahme (4) für einen Turmschaft (6), insbesondere für einen Turmschaft einer Windenergieanlage,
**dadurch gekennzeichnet, dass** die Aufnahme (4) zumindest teilweise innerhalb des Jacketabschnitts (2) angeordnet ist.

2. Offshore-Gründungstruktur (1) nach Anspruch 1,
**dadurch gekennzeichnet, dass** die Aufnahme (4) dazu eingerichtet ist, dass der Turmschaft (6) zumindest teilweise innerhalb des Jacketabschnitts (2) anordenbar ist.

3. Offshore-Gründungstruktur (1) nach Anspruch 1 oder 2,
wobei die Aufnahme (4) eine Ausnehmung umfasst, welche sich entlang einer im Wesentlichen vertikalen Längsachse (8) erstreckt und vorzugsweise zylindrisch ausgebildet ist,
**dadurch gekennzeichnet, dass** die Ausnehmung entlang ihrer Längsachse (8) zumindest zu 25%, 50% oder 75% innerhalb des Jacketabschnitts (2) angeordnet ist.

4. Offshore-Gründungstruktur (1) nach Anspruch 1 oder 2,
**dadurch gekennzeichnet, dass** die Aufnahme (4) vollständig innerhalb des Jacketabschnitts (2) angeordnet ist.

5. Offshore-Gründungstruktur (1) nach einem der vorstehenden Ansprüche,
**dadurch gekennzeichnet, dass** auf dem Jacketabschnitt (2) und/oder der Aufnahme (4) eine Service-Plattform (10) angeordnet ist, wobei die Aufnahme (4) und/oder der Jacketabschnitt (2) vorzugsweise an einem kopfseitigen Ende mit einer Verbindungsplatte (28) verbunden sind, welche die Service-Plattform (10) mit dem Jacketabschnitt (2) und/oder der Aufnahme (4) verbindet, und wobei die Verbindungsplatte (28) vorzugsweise eine kreisförmige Ausnehmung (30) aufweist, deren Durchmesser mindestens dem Durchmesser des aufzunehmenden Turmschaftes (6) entspricht.

6. Offshore-Gründungstruktur (1) nach einem der vorstehenden Ansprüche,
wobei die Aufnahme (4) eine zylindrische Ausnehmung umfasst und der Jacketabschnitt (2) mehrere, insbesondere drei, vier, fünf, sechs, sieben oder acht im Wesentlichen vertikal ausgerichtete Außenstreben (22a, 22b, 22c, 22d, 22e, 22f) aufweist, welche vorzugsweise entlang einer im Wesentlichen horizontalen Kreisbahn (42) angeordnet sind,
**dadurch gekennzeichnet, dass** der Quotient aus dem Durchmesser der Ausnehmung und dem Durchmesser der Kreisbahn (42) größer ist als 0,5, vorzugsweise größer ist als 0,6.

7. Offshore-Gründungstruktur (1) nach einem der Ansprüche 1 bis 5,
**dadurch gekennzeichnet, dass** der Jacketabschnitt (2) mehrere, insbesondere drei, vier, fünf, sechs, sieben oder acht Außenstreben (22a, 22b, 22c, 22d, 22e, 22f) aufweist, welche gegenüber einer Vertikalen in einem Bereich von 5 Grad bis 30 Grad, vorzugsweise in einem Bereich von 5 Grad bis 15 Grad geneigt sind.

8. Offshore-Gründungstruktur (1) nach Anspruch 6 oder 7,
**dadurch gekennzeichnet, dass** jeweils zwei benachbarte Außenstreben (22a, 22b, 22c, 22d, 22e, 22f) mittels mindestens einer Kreuzverstrebung (36) verbunden sind.

9. Offshore-Gründungstruktur (1) nach Anspruch 1, wobei der Jacketabschnitt (2) mehrere, insbesondere drei, vier, fünf, sechs, sieben oder acht Außenstreben (22a, 22b, 22c, 22d, 22e, 22f), vorzugsweise im Wesentlichen vertikal ausgerichtete Außenstreben (22a, 22b, 22c, 22d, 22e, 22f) aufweist, oder Offshore-Gründungstruktur (1) nach Anspruch 6 oder 7,
**dadurch gekennzeichnet, dass** jeweils zwei benachbarte Außenstreben (22a, 22b, 22c, 22d, 22e, 22f) mittels mindestens einem gebogenen Strebenelement (44) verbunden sind.

10. Offshore-Gründungstruktur (1) nach Anspruch 9,
**dadurch gekennzeichnet, dass** das gebogene Strebenelement (44) ein oder mehrere gebogene Strebenabschnitte (46) und ein oder mehrere gerade Strebenabschnitte (48) aufweist, wobei diese in abwechselnder Reihenfolge angeordnet sind.

11. Offshore-Gründungstruktur (1) nach Anspruch 9 oder 10,
**dadurch gekennzeichnet, dass** das gebogene Strebenelement (44) an einem ersten gebogenen Strebenabschnitt (46) mittels einer ersten Befestigungsplatte (50) mit der ersten Außenstrebe der zwei benachbarten Außenstreben (22a, 22b, 22c, 22d, 22e, 22f) verbunden ist und an einem zweiten gebogenen Strebenabschnitt (46) mittels einer zweiten Befestigungsplatte (50) mit der zweiten Außenstrebe der zwei benachbarten Außenstreben (22a, 22b, 22c, 22d, 22e, 22f) verbunden ist.

12. Offshore-Gründungstruktur (1) nach einem der Ansprüche 6 bis 11,
**dadurch gekennzeichnet, dass** jede Außenstrebe (22a, 22b, 22c, 22d, 22e, 22f) mittels einer Querstrebe (52a, 52b, 52c, 52d, 52e, 52f) mit der Aufnahme (4) verbunden ist, wobei die Querstrebe (52a, 52b, 52c, 52d, 52e, 52f) gegenüber einer Vertikalen in einem Bereich von 30 Grad bis 60 Grad, vorzugsweise 45 Grad geneigt ist.

13. Offshore-Gründungstruktur (1) nach einem der Ansprüche 6 bis 12,
**dadurch gekennzeichnet, dass** jede Außenstrebe (22a, 22b, 22c, 22d, 22e, 22) mittels einer Horizontalstrebe (54a, 54b, 54c, 54d, 54e, 54f) mit der Aufnahme (4) verbunden ist.

14. Offshore-Gründungstruktur (1) nach einem der vorstehenden Ansprüche,
**dadurch gekennzeichnet, dass** der Jacketabschnitt (2) mehrere, insbesondere zwei, drei, vier, fünf, sechs, sieben oder acht vorzugsweise vorgefertigte und zueinander koaxial ausgerichtete Ringstrukturen (24a, 24b, 24c, 24d, 24e) aufweist, welche jeweils in zueinander parallelen im Wesentlichen horizontalen Ebenen angeordnet sind.

15. Offshore-Gründungstruktur (1) nach Anspruch 14,
**dadurch gekennzeichnet, dass** mindestens eine, vorzugsweise zwei oder mehrere Ringstrukturen (24a, 24b, 24c, 24d, 24e) um die Aufnahme (4) umlaufen und stützend mit dieser verbunden sind.

16. Offshore-Gründungstruktur (1) nach Anspruch 15,
**dadurch gekennzeichnet, dass** die mindestens eine um die Aufnahme (4) umlaufene Ringstruktur (24a, 24b) mittels einer im Wesentlichen horizontal ausgerichteten Stützplatte (34a, 34b) mit der Aufnahme (4) verbunden ist, wobei die Außenkontur der Stützplatte (34a, 34b) vorzugsweise im Wesentlichen der Innenkontur der Ringstruktur (24a, 24b) entspricht und weiter vorzugsweise eine Ausnehmung (38a, 38b) aufweist, deren Kontur im Wesentlichen der Außenkontur der Aufnahme (4) oder des Turmschaftes (6) entspricht.

## Claims

1. An offshore foundation structure (1) having
a jacket portion (2) which has a plurality of struts connected to one another in a framework-like manner, and
a receiver (4) for a tower shaft (6), in particular for a tower shaft of a wind turbine, **characterised in that** the receiver (4) is arranged at least partially within the jacket portion (2).

2. An offshore foundation structure (1) according to claim 1,
**characterised in that** the receiver (4) is adapted such that the tower shaft (6) is arrangeable at least partially within the jacket portion (2).

3. An offshore foundation structure (1) according to claim 1 or 2,
wherein the receiver (4) comprises an opening which extends along a substantially vertical longitudinal axis (8) and is preferably cylindrical,
**characterised in that** the opening is along its longitudinal axis (8) arranged at least 25%, 50% or 75% within the jacket portion (2).

4. An offshore foundation structure (1) according to claim 1 or 2,
**characterised in that** the receiver (4) is arranged completely within the jacket portion (2).

5. An offshore foundation structure (1) according to any one of the preceding claims,
**characterised in that** a service platform (10) is arranged on the jacket portion (2) and/or the receiver (4), wherein the receiver (4) and/or the jacket portion (2) are, preferably at a head end, connected to a connecting plate (28) which connects the service platform (10) to the jacket portion (2) and/or the receiver (4), and wherein the connecting plate (28) preferably has a circular opening (30) whose diameter corresponds at least to the diameter of the tower shaft (6) to be received.

6. An offshore foundation structure (1) according to any one of the preceding claims,
wherein the receiver (4) comprises a cylindrical opening and the jacket portion (2) has a plurality, in particular three, four, five, six, seven or eight, of substantially vertical outer struts (22a, 22b, 22c, 22d, 22e, 22f) which are preferably arranged along a substantially horizontal circular path (42),
**characterised in that** the quotient of the diameter of the opening and the diameter of the circular path (42) is greater than 0.5, preferably greater than 0.6.

7. An offshore foundation structure (1) according to any one of claims 1 to 5,
**characterised in that** the jacket portion (2) has a plurality, in particular three, four, five, six, seven or eight, of outer struts (22a, 22b, 22c, 22d, 22e, 22f) which are inclined with respect to a vertical line in a range from 5 degrees to 30 degrees, preferably in a range from 5 degrees to 15 degrees.

8. An offshore foundation structure (1) according to claim 6 or 7,
**characterised in that** in each case two adjacent outer struts (22a, 22b, 22c, 22d, 22e, 22f) are connected by means of at least one cross bracing (36).

9. An offshore foundation structure (1) according to claim 1, wherein the jacket portion (2) has a plurality, in particular three, four, five, six, seven or eight, of outer struts (22a, 22b, 22c, 22d, 22e, 22f), preferably substantially vertical outer struts (22a, 22b, 22c, 22d, 22e, 22f), or an offshore foundation structure (1) according to claim 6 or 7,
**characterised in that** in each case two adjacent outer struts (22a, 22b, 22c, 22d, 22e, 22f) are connected by means of at least one curved strut element (44).

10. An offshore foundation structure (1) according to claim 9,
**characterised in that** the curved strut element (44) has one or a plurality of curved strut portions (46) and one or a plurality of straight strut portions (48), wherein these are arranged in an alternating sequence.

11. An offshore foundation structure (1) according to claim 9 or 10,
**characterised in that** the curved strut element (44) is at a first curved strut portion (46) connected to the first outer strut of the two adjacent outer struts (22a, 22b, 22c, 22d, 22e, 22f) by means of a first securing plate (50) and is at a second curved strut portion (46) connected to the second outer strut of the two adjacent outer struts (22a, 22b, 22c, 22d, 22e, 22f) by means of a second securing plate (50).

12. An offshore foundation structure (1) according to any one of claims 6 to 11,
**characterised in that** each outer strut (22a, 22b, 22c, 22d, 22e, 22f) is connected to the receiver (4) by means of a cross strut (52a, 52b, 52c, 52d, 52e, 52f), wherein the cross strut (52a, 52b, 52c, 52d, 52e, 52f) is inclined with respect to a vertical line in a range from 30 degrees to 60 degrees, preferably 45 degrees.

13. An offshore foundation structure (1) according to any one of claims 6 to 12,
**characterised in that** each outer strut (22a, 22b, 22c, 22d, 22e, 22 [sic.]) is connected to the receiver (4) by means of a horizontal strut (54a, 54b, 54c, 54d, 54e, 54f).

14. An offshore foundation structure (1) according to any one of the preceding claims,
**characterised in that** the jacket portion (2) has a plurality, in particular two, three, four, five, six, seven or eight, of preferably prefabricated and coaxially oriented annular structures (24a, 24b, 24c, 24d, 24e), which in each case are arranged in parallel, substantially horizontal planes.

15. An offshore foundation structure (1) according to claim 14,
**characterised in that** at least one, preferably two or a plurality of annular structures (24a, 24b, 24c, 24d, 24e) run around the receiver (4) and are connected thereto in a supporting manner.

16. An offshore foundation structure (1) according to claim 15,
**characterised in that** the at least one annular structure (24a, 24b) running around the receiver (4) is connected to the receiver (4) by means of a substantially horizontal supporting plate (34a, 34b), wherein the external contour of the supporting plate (34a, 34b) preferably substantially corresponds to the internal contour of the annular structure (24a, 24b) and furthermore preferably has an opening (38a, 38b) whose contour substantially corresponds to the external contour of the receiver (4) or the tower shaft (6).

## Revendications

1. Structure de fondation offshore (1) avec
une section jacket (2), qui présente plusieurs entretoises reliées l'une à l'autre à la manière d'un treillis, et
un logement (4) pour un mât (6), en particulier pour un mât d'éolienne,
**caractérisée en ce que** le logement (4) est agencé au moins en partie à l'intérieur de la section jacket (2).

2. Structure de fondation offshore (1) selon la revendication 1,
**caractérisée en ce que** le logement (4) est aménagé pour que le mât (6) puisse être agencé au moins en partie à l'intérieur de la section jacket (2).

3. Structure de fondation offshore (1) selon la revendication 1 ou 2,
dans laquelle le logement (4) comprend un évidement, qui s'étend le long d'un axe longitudinal (8) sensiblement vertical et est réalisé de préférence de manière cylindrique,
**caractérisée en ce que** l'évidement est agencé le long de son axe longitudinal (8) au moins pour 25 %, 50 % ou 75 % à l'intérieur de la section jacket (2).

4. Structure de fondation offshore (1) selon la revendication 1 ou 2,
**caractérisée en ce que** le logement (4) est agencé complètement à l'intérieur de la section jacket (2).

5. Structure de fondation offshore (1) selon l'une quelconque des revendications précédentes,
**caractérisée en ce qu'**une plateforme de service (10) est agencée sur la section jacket (2) et/ou le logement (4), dans laquelle le logement (4) et/ou la section jacket (2) sont reliés de préférence au niveau d'une extrémité côté tête à une plaque de liaison (28), qui relie la plateforme de service (10) à la section jacket (2) et/ou au logement (4), et dans laquelle la plaque de liaison (28) présente de préférence un évidement circulaire (30), dont le diamètre correspond au moins au diamètre du mât à loger (6).

6. Structure de fondation offshore (1) selon l'une quelconque des revendications précédentes,
dans laquelle le logement (4) comprend un évidement cylindrique et la section jacket (2) présente plusieurs, en particulier trois, quatre, cinq, six, sept ou huit entretoises extérieures (22a, 22b, 22c, 22d, 22e, 22f) orientées sensiblement à la verticale, qui sont agencées de préférence le long d'une trajectoire circulaire sensiblement horizontale (42),
**caractérisée en ce que** le quotient entre le diamètre de l'évidement et le diamètre de la trajectoire circulaire (42) est supérieur à 0,5, de préférence est supérieur à 0,6.

7. Structure de fondation offshore (1) selon l'une quelconque des revendications 1 à 5,
**caractérisée en ce que** la section jacket (2) présente plusieurs, en particulier trois, quatre, cinq, six, sept ou huit entretoises extérieures (22a, 22b, 22c, 22d, 22e, 22f), qui sont inclinées dans une plage de 5 degrés à 30 degrés, de préférence dans une plage de 5 degrés à 15 degrés par rapport à une verticale.

8. Structure de fondation offshore (1) selon la revendication 6 ou 7,
**caractérisée en ce que** respectivement deux entretoises extérieures (22a, 22b, 22c, 22d, 22e, 22f) adjacentes sont reliées au moyen d'au moins un entretoisement en croix (36).

9. Structure de fondation offshore (1) selon la revendication 1, dans laquelle la section jacket (2) présente plusieurs, en particulier trois, quatre, cinq, six, sept ou huit entretoises extérieures (22a, 22b, 22c, 22d, 22e, 22f), de préférence des entretoises extérieures (22a, 22b, 22c, 22d, 22e, 22f) orientées sensiblement à la verticale, ou structure de fondation offshore (1) selon la revendication 6 ou 7,
**caractérisée en ce que** respectivement deux entretoises extérieures (22a, 22b, 22c, 22d, 22e, 22f) adjacentes sont reliées au moyen d'au moins un élément d'entretoise courbe (44).

10. Structure de fondation offshore (1) selon la revendication 9,
**caractérisée en ce que** l'élément d'entretoise courbe (44) présente une ou plusieurs sections d'entretoise courbes (46) et une ou plusieurs sections d'entretoise rectilignes (48), dans laquelle celles-ci sont agencées en alternance.

11. Structure de fondation offshore (1) selon la revendication 9 ou 10,
**caractérisée en ce que** l'élément d'entretoise courbe (44) est relié au niveau d'une première section d'entretoise courbe (46) à la première entretoise extérieure des deux entretoises extérieures (22a, 22b, 22c, 22d, 22e, 22f) adjacentes au moyen d'une première plaque de fixation (50) et est relié au niveau d'une deuxième section d'entretoise courbe (46) à la deuxième entretoise extérieure des deux entretoises extérieures (22a, 22b, 22c, 22d, 22e, 22f) adjacentes au moyen d'une deuxième plaque de fixation (50).

12. Structure de fondation offshore (1) selon l'une quelconque des revendications 6 à 11,
**caractérisée en ce que** chaque entretoise extérieure (22a, 22b, 22c, 22d, 22e, 22f) est reliée au logement (4) au moyen d'une traverse (52a, 52b, 52c, 52d, 52e, 52f), dans laquelle la traverse (52a, 52b, 52c, 52d, 52e, 52f) est inclinée dans une plage de 30 degrés à 60 degrés, de préférence 45 degrés par rapport à une verticale.

13. Structure de fondation offshore (1) selon l'une quelconque des revendications 6 à 12,
**caractérisée en ce que** chaque entretoise extérieure (22a, 22b, 22c, 22d, 22e, 22) est reliée au logement (4) au moyen d'une entretoise horizontale (54a, 54b, 54c, 54d, 54e, 54f).

14. Structure de fondation offshore (1) selon l'une quelconque des revendications précédentes,
**caractérisée en ce que** la section jacket (2) présente plusieurs, en particulier deux, trois, quatre, cinq, six, sept ou huit structures annulaires (24a, 24b, 24c, 24d, 24e) de préférence préfabriquées et orientées coaxialement l'une à l'autre, qui sont agencées respectivement dans des plans parallèles l'un à l'autre sensiblement horizontaux.

15. Structure de fondation offshore (1) selon la revendication 14,
**caractérisée en ce qu'**au moins une, de préférence deux ou plusieurs structures annulaires (24a, 24b, 24c, 24d, 24e) entourent le logement (4) et sont reliées à celui-ci en le soutenant.

16. Structure de fondation offshore (1) selon la revendication 15,
**caractérisée en ce que** l'au moins une structure annulaire (24a, 24b) entourant le logement (4) est reliée au logement (4) au moyen d'une plaque de soutien (34a, 34b) orientée sensiblement à l'horizontale, dans laquelle le contour extérieur de la plaque de soutien (34a, 34b) correspond de préférence sensiblement au contour intérieur de la structure annulaire (24a, 24b) et présente en outre de préférence un évidement (38a, 38b), dont le contour correspond sensiblement au contour extérieur du logement (4) ou du mât (6).
